# EUROPÄISCHE PATENTSCHRIFT

(11) **EP 0 536 675 B1**
(45) Veröffentlichungstag und Bekanntmachung des Hinweises auf die Patenterteilung: **27.11.1996**
(21) Anmeldenummer: 92116979.3
(22) Anmeldetag: 05.10.1992
(51) Int. Cl.: A47B 57/42, B65G 1/02

(54) **Kragarm-Regal**
Shelf with cantilever brackets
Rayonnage à consoles

(30) Priorität: 08.10.1991 DE 4133288
(43) Veröffentlichungstag der Anmeldung: 14.04.1993
(73) Patentinhaber: OHRA Regalanlagen GmbH, 50169 Kerpen (DE)
(72) Erfinder: Kabir, Mohammad Wali, W-5300 Bonn 3 (DE)
(74) Vertreter: Mey, Klaus-Peter, Dr.-Ing. Dipl.-Wirtsch.-Ing.

(56) Entgegenhaltungen:
- EP-A- 0 432 372
- DE-U- 9 107 454
- US-A- 1 760 503
- US-A- 3 114 531
- US-A- 4 700 916

## Beschreibung

Die Erfindung betrifft ein Kragarm-Regal für Langgutprodukte wie Bretter, Rohre, Profileisen und dergl., mit Ständern und sich von diesen erstreckenden Kragarmen, wobei an den insbesondere als Doppel-T-Profile ausgebildeten Kragarmen Fußplatten und sich von diesen gegen die Ständer erstreckende und zum Einhängen in an den Ständern ausgebildete Ausstanzungen vorgesehene Befestigungsmittel angeordnet und die Ständer als T-Profilständer bzw. als Doppel-T-Profilständer ausgebildet sind, in deren Flanschen die Ausstanzungen paarweise im Abstand voneinander in gleicher Höhe sowie übereinander angeordnet sind.

Aus der EP-B1- 0 061 514 ist ein gattungsgleiches Kragarmregal bekannt, bei dem am Ende jedes Kragarmes eine Fußplatte befestigt ist und an jeder Fußplatte als ausschließliche Halteelemente zwei Haken angeordnet sind. Wenn auch dieses bekannte Kragarmregal einen geringen Montageaufwand beim Auf-, Um- oder Abbau erfordert, so wird doch als nachteilig empfunden, daß hierfür die Kragarme jeweils in einen Winkel schräg nach oben geschwenkt werden müssen, um die Haken aus den Ausstanzungen der Ständer herausnehmen zu können. Besonders bei Umbauten können sich hierbei zeitraubende Arbeitsabläufe ergeben.

Zur Vermeidung dieses Nachteils wurde mit der DE-A1-38 32 537 vorgeschlagen, daß in die Ausstanzungen die Haken horizontal einbringbar und mittels Sicherungselementen arretierbar sind. Bei besonders schweren Lasten sind diese Sicherungselemente auf Abscheren und Biegung stark beansprucht. Weiterhin sind die Haken an den Fußplatten angegossen, wodurch vergleichsweise hohe Fertigungskosten entstehen, außerdem sind die Haken Biege- und Zugbelastungen ausgesetzt.

Aus der US-A- 4 023 684 ist ein Regal mit Kragarmen zur Lagerung von Langgut bekannt. Die aus Doppel-T-Profilen bestehenden Kragarme sind mit Fußplatten versehen und an aus Doppel-T-Profilen bestehende Ständer angeschraubt. Die Schrauben sind bei schweren Belastungen sowohl auf Zug als auch auf Abscheren beansprucht und ergeben dadurch ein Sicherheitsrisiko. Weiterhin ist die Montagearbeit vergleichsweise aufwendig.

Das DE-U- 77 11 112 zeigt ein schraubenlos verstellbares Schwerlast-Kragarmregal, bei welchem die aus gestanztem und gebogenem Blech bestehenden Kragarme an Doppel-T-Ständern eingehängt sind. Zur Sicherung der Kragarme sind zusätzlich zu Haken durch Ausstanzungen in den Ständern geführte Seitenlaschen an den Kragarmen angeordnet. Diese Seitenlaschen sind bei der Beladung des Regals mit Langgutprodukten hinderlich und verringern ausgerechnet an der statisch günstigsten Stapelstelle, in der Nahe der Fußplatten, die Aufnahmekapazität der Kragarme.

Der Erfindung liegt die Aufgabe zugrunde, ein mit möglichst geringem Aufwand montierbares bzw. abbaubares Kragarmregal zu schaffen, das problemlos an die räumlichen Bedingungen des Aufstellortes und an die Art der zu lagernden Güter anpaßbar und für Schwerlast-Beladung besonders sicher geeignet ist, und das die Möglichkeit einer begrenzten Einstellung des Neigungswinkels der Kragarme bietet.

Diese Aufgabe wird bei einem Kragarmregal der eingangs genannten Art mit der Erfindung dadurch gelöst, daß als Befestigungsmittel jeder Fußplatte in ihrem oberen Bereich in paarweiser Anordnung auf gleicher Höhe zwei Hammerkopfschrauben zugeordnet sind, die Fußplatte mit Bohrungen zur Aufnahme der Gewindeenden der Hammerkopfschrauben ausgebildet und in ihrem unteren Bereich in paarweiser Anordnung auf gleicher Höhe mit zwei in ein Paar Ausstanzungen eingreifbaren Stützfüßen versehen ist, wobei die Hammerkopfschrauben mit quergestellten Hammerköpfen die Ausstanzungen der Ständerflansche, durch die sie mit zunächst vertikalgestellten Köpfen hindurchgesteckt sind, nach Querstellung in Ankerposition hintergreifen.

Mit Vorteil ist die Tragfähigkeit und damit die Sicherheit der Kragarme dadurch auf einfache Weise wesentlich erhöht, daß die vertikalen Lastkomponenten von den durch die Ausnehmungen hindurchtretenden Stützfüße abgefangen werden und damit die Hammerkopfschrauben nur noch auf Zug beansprucht sind.

Ein weiterer Vorteil für die Montage ergibt sich dadurch, daß die Hammerkopfschrauben bereits im Werk mit den Fußplatten vormontiert sein können, wobei sie dann aber noch nicht undrehbar festgelegt, sondern mit vertikalgestellten Hammerköpfen und nur teilweise angesetzten Muttern in den Fußplatten angeordnet sind. Zur Montage wird dann der Kragarm mit den Stützfüßen in ein Paar Ausnehmungen eingeführt, wobei die Hammerkopfschrauben mit zunächst vertikal gestellten Köpfen ebenfalls durch darüberliegende Ausnehmungen hindurchragen. Sodann werden die Hammerköpfe in Querstellung gedreht, womit der Kragarm bereits fest im Ständer hängt, bevor noch die an den Gewindeenden angesetzten Muttern vollends festgezogen sind. Hierdurch ergibt sich mit Vorteil eine gegenüber allen bekannten Schraubverbindungen wesentlich schnellere und leichtere Montage mit erheblich verringertem Arbeitsaufwand und erhöhter Sicherheit.

Nach einer Ausgestaltung der Erfindung ist vorgesehen, daß am mittleren Schaftbereich der Hammerkopfschraube zwischen dem Gewindeende und einem glatten, den Hammerkopf tragenden Schaftteil eine Schulter mit quadratischem Querschnitt angeformt ist, die in eine quadratische Vertiefung bzw. Ausnehmung, die am vorderen Bereich jeder Bohrung der Fußplatte ausgeformt ist, eingreifbar ausgebildet ist und die Schraube nach Einsatz in die vorgegebene Stellung des Hammerkopfes undrehbar hält. Auch diese Maßnahme erleichtert die Montage und erhöht die Sicherheit.

Zweckmäßige Ausgestaltungen der Erfindung sind entsprechend den weiteren unabhängigen Ansprüchen 3 bis 7 vorgesehen. Weitere Einzelheiten und Vorteile der Erfindung ergaben sich aus der nachstehenden Erläuterung eines in den Zeichnungen schematisch dargestellten Ausführungsbeispieles.

Es zeigen:
- Figur 1: eine Seitenansicht eines am Ständer angeordneten Kragarmes, z.T. im Schnitt,
- Figur 2a: eine Ansicht einer Hammerkopfschraube,
- Figur 2b: die Hammerkopfschraube im Schnitt einer Schnittebene II-II in Fig. 2a,
- Figur 3a: die Hammerkopfschraube in Seitenansicht, d.h. gegenüber Fig. 2a um 90° gedreht,
- Figur 3b: die Hammerkopfschaube im Schnitt einer Schnittebene III-III in Fig. 3a,
- Figur 4: eine Ansicht der Fußplatte von der Ständerseite, Ansicht A in Fig. 5,
- Figur 5: die Fußplatte in Seitenansicht,
- Figur 6: eine Ansicht einer Unterlegplatte.

Ein Kragarm-Regal der eingangs genannten Art, wie es in der vorgenannten EP-B1- 0 061 514 sowie in der DE-A1- 38 32 537 jeweils dort in einer Figur 1 gezeigt und beschrieben ist, wird als bekannt vorausgesetzt, weshalb sich eine nochmalige Beschreibung erübrigt. Die Erfindung betrifft bei einem Kragarmregal dieser Art die in besonderer Weise ausgebildete und außerordentlich montagefreudige, sichere und belastbare Verbindung zwischen einem Flansch (2) des Ständers (1) und einem Kragarm (4), dessen Befestigungsmittel in öffnungen bzw. Ausstanzungen (3) in den Flanschen (2) einbringbar und arretierbar ausgestaltet sind.

Als Befestigungsmittel sind dabei an jeder Fußplatte (7) zwei Hammerkopfschrauben (5) vorgesehen und jede Fußplatte (7) ist an ihrem unteren Bereich in paarweiser Anordnung auf gleicher Höhe mit zwei in ein Paar Ausstanzungen (3) eingreifbaren Stützfüßen (8) ausgebildet. Im oberen Teil der Fußplatte (7) sind in paarweiser Anordnung auf gleicher Höhe Bohrungen (9) zur Aufnahme der Gewindeenden (10) der Hammerkopfschrauben (5) vorgesehen. Die Hammerkopfschrauben (5) hintergreifen nach Querstellung mit ihren quergestellten Hammerköpfen (6) die Ausstanzungen (3) der Ständerflansche (2), durch die sie bei der Montage mit zunächst vertikalgestellten Köpfen (6) hindurchgesteckt wurden.

Aus Fig. 1 ist die besondere Zweckmäßigkeit der erfindungsgemäßen Anordnung ersichtlich, wobei in vertikaler Richtung wirkende Lastkräfte von den Stützfüßen (8) an der unteren Ausstanzung (3) abgestützt werden, so daß die Hammerkopfschrauben (5) bei Belastung des Kragarmes (4) ausschließlich in Zugrichtung belastet werden. Als Gesenkschmiedeteil aus hochfestem Stahl in vergüteter Qualität kann eine solche Hammerkopfschraube Zugbeanspruchungen beispielsweise in Größenordnungen von mehreren Tonnen übertragen.

In den Figuren 2a und 3a ist die Hammerkopfschraube (5) in zwei um 90° gedrehten unterschiedlichen Ansichten gezeigt. Der Querschnitt der Hammerkopfschraube (5) ist einmal in der Schnittebene II-II nach Fig. 2a und zum anderen in der Schnittebene III-III nach Fig. 3a in den Figuren 2b und 3b gezeigt. Diese zweckmäßige Ausgestaltung der Hammerkopfschrauben (5) sieht vor, daß am mittleren Schaftbereich der Hammerkopfschraube (5) zwischen Gewindeende (10) und einem glatten, den Hammerkopf (6) tragenden Schaftteil (11) eine Schulter (12) mit quadratischem Querschnitt angeformt ist, die in eine quadratische Vertiefung (13), die am vorderen Bereich jeder Bohrung (9) der Fußplatte (7) ausgeformt ist, eingreifbar ausgebildet ist und die Schraube (5) in der vorgegehenen Stellung des Hammerkopfes (6) undrehbar hält.

Damit der Kragarm (4) mit bereits werkstattseitig vormontierten Hammerkopfschrauben (5) ohne Schwierigkeiten bei der Montage in die Ständer (1) eingesetzt werden kann, ist vorgesehen, daß der Kopf (6) der Hammerkopfschrauben (5) einen im wesentlichen rechteckigen Querschnitt mit gerundeten Kanten aufweist, dessen Abmessungen denjenigen einer Ausstanzung (3) mit Untermaß entsprechen. Selbstverständlich kann der Kopf (5) auch von der Rechteckform abweichen und beispielsweise im Querschnitt oval ausgestaltet sein. Dabei braucht dann der Kragarm (4) nur mit vertikalgestellten Hammerköpfen (6) und mit den Stützfüßen (8) in die Ausstanzungen (3) eingesteckt zu werden, wonach zumindest ein Hammerkopf (6) von Hand quergesellt wird, wie dies in Fig. 1 gezeigt ist, so daß hierdurch bereits ein gefahrlos fester Sitz des Kragarmes (4) am Trägerfansch (2) gewährleistet ist und der Rest der Montage lediglich noch im Anziehen der Muttern (22) besteht, vorzugsweise mit vorgegebenem Drehmoment. Wie allgemein üblich und anerkannten Regeln der Technik entsprechend, sind die Muttern (22) mit einer Scheibe unterlegt und fallweise als selbstsichernde Muttern ausgebildet.

Eine vorteilhafte Ausgestaltung der Erfindung sieht vor, daß die dem Ständer (1) zugewandte Fläche (21) der Fußplatte (7) Seitenstege (14) aufweist, die mit keilförmigem Anstieg in einen keilförmig verdickten Fußbereich (15) der Platte (7) übergehen. Damit wird erreicht, daß die Fußplatte (7) bei etwa parallelem Verlauf ihrer dem Kragarm (4) zugewandten Fläche (20) mit dem Ständer (1) und an der dem Ständer zugewandten Fläche (21) zu diesem in einem von unten nach oben zu sich öffnenden spitzten Winkel (γ), mit dem Fußbereich (15) sich am Ständerflansch (2) abstützend, angeordnet ist. Dabei ergibt sich die Möglichkeit, durch Unterlegen einer oder mehrerer Unterlegplatten (16) unter den Hammerkopf (6) der Hammerkopfschraube (5) den Neigungwinkel (γ) und damit den Kragarm (4) in einen veränderbaren Kragwinkel, beispielsweise kleiner als 90°, einzustellen (vgl. Fig. 1). Eine solche Möglichkeit ist fallweise sehr vorteilhaft für die Lagesicherheit eines Gutstapels und bei keiner der bekannten Ausführungen bisher gegeben. Durch die besondere Anordnung der Seitenstege (14) wird das Widerstandsmoment der Fußplatte (7) gegen Biegebeanspruchung erheblich vergrößert.

Aus der Zusammenschau der Figuren 4 und 5 wird die Ausgestaltung der Fußplatte (7) besonders deutlich. Je nach Stückzahl und Anforderung kann diese Fußplatte (7) ein Gußformteil aus Stahlguß oder Kugelgraphitguß, sogenanntem Sphäroguß sein, sie kann aber auch als Gesenkschmiedeteil hergestellt werden. An der glatten Rückfläche (20) ist gemäß Darstellung in Fig. 1 der Kragarm (4) angeschweißt, wobei vorzugsweise am oberen, zugbelasteten Bereich hochbelastbare Winkelnähte zur Ausführung kommen. Die Darstellung zeigt weiter, daß der vergleichsweise hochbelastbare Stützfuß (8) einstückig mit dem übrigen Material der Fußplatte (7) angeschmiedet oder angegossen ist. Dabei weist jeder Stützfuß (8), aus dem verdickten Fußbereich (15) der Fußplatte (7) hervortretend, eine etwa rechtwinklig von diesem vorspringende Stützfläche (18) auf und geht mit abgerundeter Nasenpartie (19) unter einem stumpfen Winkel (β) in die Fußplatte (7) über.

In Figur 6 ist gezeigt, daß die Unterlegplatte (16) mit einem im wesentlichen rechteckigen Ausschnitt (17) über den den Hammerkopf (6) tragenden Schaftteil (11) steckbar U-förmig ausgebildet ist. Dadurch wird das Hinterlegen der Unterlegplatte (16) außerordentlich erleichtert.

Die Erfindung ist in überraschender Weise sowohl unkompliziert als auch äußerst zweckmäßig. Durch die Möglichkeit der Vormontage in der Werkstatt wird das Befestigen der Kragarme (4) an den Ständern (1) außerordentlich erleichtert, dabei mit einem Minimum an Arbeitsaufwand möglich und dadurch auch besonders sicher. Die gleichen Vorteile ergeben sich auch beim Umrüsten des Kragarm-Regales, beispielsweise bei Änderung des Aufstellorts oder zur Anpassung an besondere Lagergüter. Insofern erfüllt die Erfindung in optimaler Weise die eingangs gestellte Aufgabe.

## Patentansprüche

1. Kragarm-Regal für Langgutprodukte wie Bretter, Rohre, Profileisen und dergl., mit Ständern (1) und sich von diesen erstreckenden Kragarmen (4), wobei an den insbesondere als Doppel-T-Profile ausgebildeten Kragarmen (4) Fußplatten (7) und sich von diesen gegen die Ständer (1) erstreckende und zum Einhängen in an den Ständern (1) ausgebildete Ausstanzungen (3) vorgesehene Befestigungsmittel angeordnet und die Ständer (1) als T-Profilständer bzw. als Doppel-T-Profilständer ausgebildet sind, in deren Flanschen (2) die Ausstanzungen (3) paarweise im Abstand voneinander in gleicher Höhe sowie übereinander angeordnet sind, dadurch gekennzeichnet, daß als Befestigungsmittel jeder Fußplatte (7) in ihrem oberen Bereich in paarweiser Anordnung auf gleicher Höhe zwei Hammerkopfschrauben (5) zugeordnet sind, die Fußplatte (7) mit Bohrungen (9) zur Aufnahme der Gewindeenden (10) der Hammerkopfschrauben (5) ausgebildet und in ihrem unteren Bereich in paarweiser Anordnung auf gleicher Höhe mit zwei in ein Paar Ausstanzungen (3) eingreifbaren Stützfüßen (8) versehen ist, wobei die Hammerkopfschrauben (5) mit quergestellten Hammerköpfen (6) die Ausstanzungen (3) der Ständerflansche (2), durch die sie mit zunächst vertikalgestellten Köpfen (6) hindurchgesteckt sind, nach Querstellung in Ankerposition hintergreifen.

2. Kragarmregal nach Anspruch 1, dadurch gekennzeichnet, daß am mittleren Schaftbereich der Hammerkopfschraube (5) zwischen Gewindeende (10) und einem glatten, den Hammerkopf (6) tragenden Schaftteil (11) eine Schulter (12) mit quadratischem Querschnitt angeformt ist, die in eine quadratische Vertiefung (13), die am vorderen Bereich jeder Bohrung (9) der Fußplatte (7) ausgeformt ist, eingreifbar ausgebildet ist und die Schraube (5) nach Einsatz in der vorgegebenen Stellung des Hammerkopfes (6) undrehbar hält.

3. Kragarmregal nach Anspruch 1 oder 2, dadurch gekennzeichnet, daß der Kopf (6) der Hammerkopfschraube (5) einen im wesentlichen rechteckigen Querschnitt aufweist, dessen Abmessungen denjenigen einer Ausstanzung (3) mit Untermaß entsprechen.

4. Kragarmregal nach einem oder mehreren der Ansprüche 1 bis 3, dadurch gekennzeichnet, daß die dem Ständer (1) zugewandte Fläche (21) der Fußplatte (7) Seitenstege (14) aufweist, die nach unten zu mit keilförmigem Anstieg in einen keilförmig verdickten Fußbereich (15) der Platte (7) übergehen.

5. Kragarmregal nach einem oder mehreren der Ansprüche 1 bis 4, dadurch gekennzeichnet, daß der Hammerkopf (6) einer Hammerkopfschraube (5) zwecks Einstellung des Neigungswinkels (γ) des Kragarmes (4) mit wenigstens einer Unterlegplatte (16) unterlegbar ist.

6. Kragarmregal nach einem oder mehreren der Ansprüche 1 bis 5, dadurch gekennzeichnet, daß die Unterlegplatte (16) mit einem im wesentlichen rechteckigen Ausschnitt (17) über den den Hammerkopf (6) tragenden Schaftteil (11) steckbar U-förmig ausgebildet ist.

7. Kragarmregal nach einem oder mehreren der Ansprüche 1 bis 6, dadurch gekennzeichnet, daß jeder Stützfuß (8), aus dem verdickten Fußbereich (15) der Fußplatte (7) hervortretend, eine etwa rechtwinklig von diesem vorspringende Stützfläche (18) aufweist und mit abgerundeter Nasenpartie (19) unter einem stumpfen Winkel (β) in die Fußplatte (7) übergeht.

8. Kragarmregal nach einem oder mehreren der Ansprüche 1 bis 7, dadurch gekennzeichnet, daß die Fußplatte (7) bei etwa parallelem Verlauf ihrer dem Kragarm (4) zugewandten Fläche (20) mit dem Ständer (1) und mit der dem Ständer (1) zugewandten Fläche (21) relativ zu diesem in einem von unten nach oben zu sich öffnenden spitzen Winkel (γ), sich mit dem Fußbereich (15) am Ständerflansch (2) abstützend, angeordnet ist.

## Claims

1. Cantilever shelf unit for elongated products such as boards, pipes, sectional iron and the like, having supports (1) and brackets (4) extending from said supports, wherein disposed on the brackets (4), which in particular take the form of double tee-sections, are base plates (7) and fastening means, which extend from the base plates towards the supports (1) and are intended for insertion into punched holes (3) formed in the supports (1), and the supports (1) take the form of tee-section supports or double tee-section supports, in the flanges (2) of which the punched holes (3) are disposed in pairs at a distance from one another at the same height and above one another, characterized in that, as fastening means, there are associated with each base plate (7) in its top region two hammer head bolts (5) arranged as a pair at the same height, the base plate (7) is constructed with holes (9) for receiving the threaded ends (10) of the hammer head bolts (5) and is provided in its bottom region with two supporting feet (8) arranged as a pair at the same height, which are engageable into a pair of punched holes (3), the hammer head bolts (5) engaging with transversely positioned hammer heads (6) behind the punched holes (3) of the support flanges (2), through which they have been inserted with initially vertically positioned heads (6), after transverse positioning in anchoring position.

2. Cantilever shelf unit according to claim 1, characterized in that there is formed on the middle shank region of the hammer head bolt (5), between the threaded end (10) and a smooth shank part (11) carrying the hammer head (6), a shoulder (12) having a square cross section which is designed so as to be engageable into a square indentation (13) formed in the front region of each hole (9) of the base plate (7) and after insertion holds the bolt (5) in a non-rotatable manner in the predetermined position of the hammer head (6).

3. Cantilever shelf unit according to claim 1 or 2, characterized in that the head (6) of the hammer head bolt (5) has a substantially rectangular cross section, the dimensions of which correspond with an undersize to the dimensions of a punched hole (3).

4. Cantilever shelf unit according to one or more of claims 1 to 3, characterized in that the surface (21) of the base plate (7) facing the support (1) has lateral webs (14), which verge in a downward direction with a wedge-shaped ascent into a base region (15) of the plate (7) which is thickened in a wedge-shaped manner.

5. Cantilever shelf unit according to one or more of claims 1 to 4, characterized in that the hammer head (6) of a hammer head bolt (5) may be underlaid with at least one spacer (16) in order to adjust the angle of inclination (γ) of the bracket (4).

6. Cantilever shelf unit according to one or more of claims 1 to 5, characterized in that the spacer (16) is of a U-shaped construction so that it may be placed with a substantially rectangular cutout (17) over the shank part (11) carrying the hammer head (6).

7. Cantilever shelf unit according to one or more of claims 1 to 6, characterized in that each supporting foot (8) projecting from the thickened base region (15) of the base plate (7) has a supporting surface (18) projecting approximately at right angles from the base region and verges with a rounded lug portion (19) at an obtuse angle (β) into the base plate (7).

8. Cantilever shelf unit according to one or more of claims 1 to 7, characterized in that the base plate (7) is disposed with its surface (20) facing the bracket (4) extending approximately parallel to the support (1) and with the surface (21) facing the support (1) at an upwardly opening acute angle (γ) relative to said support and is supported by the base region (15) on the support flange (2).

## Revendications

1. Rayonnage à consoles pour produits en longueur tels que des planches, des tubes, des fers profilés et analogues, avec des montants (1) et des consoles (4) s'étendant à partir de ceux-ci, alors que des patins (7) et des moyens de fixation s'étendant à partir de ceux-ci vers les montants (1), prévus pour s'accrocher dans des matriçages (3) formés dans les montants (1), sont constitués sur les consoles (4) réalisées en particulier sous la forme de profilés en forme de double T, les montants (1) étant constitués sous la forme de profilés en T ou de montants profilés en double T, sur les flancs (2) desquels les matriçages (3) sont disposés par paires à une certaine distance les uns des autres, à la même hauteur, et les uns au-dessus des autres,
caractérisé en ce que
l'on associe comme moyen de fixation à chaque patin (7) dans sa zone supérieure selon une disposition par paire, à la même hauteur, deux vis à tête carrée (5), le patin (7) étant pourvu d'alésages (9) pour recevoir les extrémités filetées (10) des vis à tête carrée (5) et étant pourvu, dans sa zone inférieure selon une disposition par paire, à la même hauteur, de deux pieds d'appui (8) qui peuvent venir en prise dans une paire de matriçages (3), les vis à tête carrée (5) venant en prise par derrière par leurs têtes carrées (6), mises en travers, avec les matriçages (3) des flancs (2) des montants, à travers lesquels elles sont enfoncées d'abord par leurs têtes (6) placées verticalement, et puis mise en travers pour venir en prise par derrière en position d'ancrage.

2. Rayonnage à consoles selon la revendication 1,
caractérisé en ce que
dans la zone centrale de la tige de la vis à tête carrée (5) entre l'extrémité filetée (10) et une partie de tige lisse (11) qui porte la tête carrée (6), on forme un épaulement (12) à section transversale carrée constituée de façon à pouvoir venir en prise dans un renfoncement carré (13) formé sur la zone antérieure de chaque alésage (9) du patin (7), et en ce que la vis (3) maintient la tête carrée (6) sans qu'elle puisse tourner après insertion de celle-ci dans la position prédéfinie.

3. Rayonnage à consoles selon la revendication 1 ou 2,
caractérisé en ce que
la tête (6) de la vis à tête carrée (5) présente une section transversale sensiblement rectangulaire, dont les dimensions correspondent à celles d'un matriçage (3) avec écart en moins.

4. Rayonnage à consoles selon l'une ou plusieurs des revendications précédentes 1 à 3,
caractérisé en ce que
les faces (21), tournées vers le montant (1) du patin (7), présentent des ailes latérales (14) qui se transforment vers le bas en un piétement (15) du patin (7) qui s'épaissit en forme de coin avec une forme de coin allant en croissant.

5. Rayonnage à consoles selon l'une ou plusieurs des revendications 1 à 4,
caractérisé en ce que
la tête carrée (6) d'une vis à tête carrée (5) peut être équipée d'au moins une cale d'épaisseur (16) intercalée pour régler l'angle d'inclinaison (γ) de la console (4).

6. Rayonnage à consoles selon l'une ou plusieurs des revendications 1 à 5,
caractérisé en ce que
la cale d'épaisseur (16) est constituée avec une section sensiblement carrée (17), en forme d'U, qui peut être enfilée sur la partie de tige (11) portant la tête carrée (6).

7. Rayonnage à consoles selon l'une ou plusieurs des revendications 1 à 6,
caractérisé en ce que
chaque pied d'appui (8), faisant saillie à partir du piétement élargi (15) du patin (7), présente une surface d'appui (18) qui fait saillie sensiblement à angle droit à partir de celui-ci et se transforme pour former le patin (7) avec un nez arrondi (19) en faisant un angle obtus (β).

8. Rayonnage à consoles selon l'une ou plusieurs des revendications 1 à 7,
caractérisé en ce que
le patin (7) est disposé dans le cours sensiblement parallèle de sa face (20), tournée vers la console (4), avec le montant (1) et avec la face (21) tournée vers le montant (1) par rapport à celui-ci en formant de bas en haut un angle aigu (γ) qui va en s'ouvrant, en s'appuyant par le piétement (15) sur le flanc (2) du montant.
